# EUROPÄISCHE PATENTANMELDUNG

(11) **EP 4 707 540 A1**
(43) Veröffentlichungstag der Anmeldung: **11.03.2026**
(21) Anmeldenummer: 25199343.2
(22) Anmeldetag: 01.09.2025
(51) Int. Cl.: F01D 9/04, F04D 29/54

(54) **LEITSCHAUFELSEGMENT**

(30) Priorität: 06.09.2024 DE 102024125586
(71) Anmelder: MTU Aero Engines AG, 80995 München (DE)
(72) Erfinder: Von Brauneck, Dennis, 80995 München (DE); Ertl, Franz-Josef, 80995 München (DE); Wolf, Kaspar, 80995 München (DE)

(57) **Zusammenfassung**

Die Erfindung betrifft ein Leitschaufelsegment (10) für eine Gasturbine, insbesondere ein Flugtriebwerk (1), umfassend eine Mehrzahl von Leitschaufeln (20), ein die Mehrzahl von Leitschaufeln (20) verbindendes radial äußeres Deckband (30), wobei auf einer radialen Außenseite (31) des Deckbands (30) zu dem Deckband (30) integrale und/oder in das Deckband (30) integrierte Versteifungselemente (40) angeordnet sind. Um eine dynamische Belastung im Betrieb der Gasturbine besser reduzieren zu können, wird vorgeschlagen, dass die Versteifungselemente (40) in radialer Richtung (R) eine Verlängerung der Leitschaufeln (20) bilden, und/oder dass eine Kontur der Versteifungselemente (40) auf der Außenseite (31) des Deckbandes (30) innerhalb einer durch ein Band (B) um eine Projektion (P) von Umrissen (21) der Leitschaufel (20) an einer radialen Innenseite (32) auf die Außenseite (31) des Deckbandes (30) gebildeten Außenkontur (A) liegt, wobei eine Breite (b) des Bandes (B) in Umfangsrichtung (U) um die Projektion maximal 20% der Dicke (d) der Projektion (P) in Umfangsrichtung (U) betrifft.

## Beschreibung

Die Erfindung betrifft ein Leitschaufelsegment für einen Verdichter einer Gasturbine, insbesondere eines Flugtriebwerks, umfassend eine Mehrzahl von Leitschaufeln, ein die Mehrzahl von Leitschaufeln verbindendes radial äußeres Deckband, wobei auf einer radialen Außenseite des Deckbands zu dem Deckband integrale und/oder in das Deckband integrierte Versteifungselemente angeordnet sind.

Leitschaufelsegmente können an der Außenseite ihres Deckbandes Verstärkungselemente und/oder Versteifungselemente aufweisen, um im Betrieb der Gasturbine Schwingungen absorbieren oder modulieren zu können und so die Langlebigkeit des Leitschaufelsegments zu erhöhen. Die Versteifungselemente können integral mit dem Deckband verbunden sein. Die Leitschaufelsegmente werden üblicherweise gegossen und anschließend nachbehandelt.

Beispielsweise ist in der US 10,876,416 B2 ein Leitschaufelsegment gezeigt, auf dessen Deckband sich Rippen entlang der Außenfläche erstrecken. Projektionen der Sehnen der Leitschaufeln schneiden dabei die Rippen auf dem Deckband. Dadurch soll die dynamische Belastung der Leitschaufelsegmente reduziert werden.

Es ist demgegenüber eine Aufgabe der Erfindung ein Leitschaufelsegment anzugeben, das eine dynamische Belastung im Betrieb der Gasturbine besser reduzieren zu kann.

Die Aufgabe wird erfindungsgemäß von einem Leitschaufelsegment gemäß Anspruch 1 gelöst.

Ein erfindungsgemäßes Leitschaufelsegment für eine Gasturbine, insbesondere ein Flugtriebwerk, umfasst eine Mehrzahl von Leitschaufeln, ein die Mehrzahl von Leitschaufeln verbindendes radial äußeres Deckband, wobei auf einer radialen Außenseite des Deckbands zu dem Deckband integrale und/oder in das Deckband integrierte Versteifungselemente angeordnet sind.

Die Aufgabe wird von dem erfindungsgemäßen Leitschaufelsegment des Anspruchs 1 dadurch gelöst, dass die Versteifungselemente in radialer Richtung eine Verlängerung der Leitschaufeln bilden, und/oder dass eine Kontur der Versteifungselemente auf der Außenseite des Deckbandes innerhalb einer durch ein Band um eine Projektion von Umrissen der Leitschaufel an einer radialen Innenseite auf die Außenseite des Deckbandes gebildeten Außenkontur liegt, wobei eine Breite des Bandes in Umfangsrichtung um die Projektion maximal 20% der Dicke der Projektion in Umfangsrichtung betrifft.

Durch Versteifungselemente, die jeweils eine Verlängerung der Leitschaufel bilden und/oder durch Versteifungselemente mit einer Kontur, die sich wie beschrieben an einer Projektion der Leitschaufeln orientiert, wird vorteilhaft eine noch bessere Reduktion der dynamischen Belastung des Leitschaufelsegments erzielt. Insbesondere können dadurch Schwingungen ideal gedämpft werden, so dass sich eine Bauteilermüdung vorteilhaft erst später einstellt als bei herkömmlichen Leitschaufelsegmenten.

Das Leitschaufelsegment kann bevorzugt für einen Verdichter vorgesehen sein. Alternativ kann das Leitschaufelsegment für eine Turbine vorgesehen sein. Das Leitschaufelsegment kann ein Segment eines Leitschaufelrings eines Verdichters sein. Das Leitschaufelsegment und insbesondere das Deckband können in Umfangsrichtung gekrümmt sein. Das Deckband kann eine Außenwand eines Strömungskanals in einem Gehäuse oder Zwischengehäuse der Gasturbine bilden. Die Leitschaufeln können mit einem Fillet an einem Schaufelfußbereich in das Deckband übergehen. Die Projektion der Umrisse der Leitschaufel kann bevorzugt das Fillet umfassen. Das Band bildet eine vergrößerte Außenkontur um die Projektion der Leitschaufel, und kann mit anderen Worten eine gedachte Erweiterung der Projektion darstellen, innerhalb dessen das Versteifungselement auf dem Deckband verläuft. Die Breite des Bandes kann auch weniger als 20% betragen, insbesondere maximal 10% der Dicke der Projektion in Umfangsrichtung.

Die radiale Innenseite des Deckbandes entspricht einer Außenwand des Strömungskanals. Es kann jeweils genau ein Versteifungselement für jede der Leitschaufeln vorgesehen sein.

Weitere Vorteile und Merkmale ergeben sich aus der nachfolgenden Beschreibung einiger bevorzugter Ausführungsbeispiele sowie den abhängigen Ansprüchen.

Gemäß einer vorteilhaften Ausführungsform der Erfindung können die Versteifungselemente in Umfangsrichtung voneinander beabstandet sein. Dadurch können die lokalen Spannungen aufgrund der Schwingungen besonders günstig beeinflusst werden.

Gemäß einer weiteren vorteilhaften Ausführungsform der Erfindung kann vorgesehen sein, dass die Versteifungselemente als Rippen und/oder Wulste ausgebildet sind. Rippen oder Wulste können als erhabene, schmale Leisten oder Streifen auf der Außenseite des Deckband angeordnet sein. Dadurch kann vorteilhaft die Steifigkeit und Festigkeit des Deckbandes erhöht werden, ohne erheblich zusätzliches Gewicht hinzuzufügen.

Gemäß einer bevorzugten Weiterbildung der Erfindung kann zwischen zwei benachbarten Versteifungselementen ein die beiden benachbarten Versteifungselemente verbindendes Verbindungselement angeordnet und auf einer radialen Außenseite des Deckbands zu dem Deckband integral und/oder in das Deckband integriert ausgebildet sein. Durch diese zusätzlichen Versteifungen können auch in Umfangsrichtung auftretende Biegungen des Deckbandes besser gedämpft werden.

Gemäß einer weiter bevorzugten Weiterbildung der Erfindung können die Versteifungselemente und die Verbindungselemente eine gemeinsame Versteifungsstruktur auf dem Deckband bilden, insbesondere können alle Versteifungselemente und alle Verbindungselemente eine einzige gemeinsame Versteifungsstruktur auf dem Deckband bilden. Dadurch wird mit nur geringer Materialhinzufügung eine besonders gute Versteifung des Deckbandes erzielt.

Gemäß einer besonders bevorzugten Weiterbildung können die Versteifungselemente zumindest über einen Teil ihrer Längserstreckung eine seitliche Innenwölbung aufweisen, insbesondere wobei die Innenwölbung einen Hinterschnitt bilden kann. Durch die Innenwölbung kann vorteilhaft zusätzlich Material und damit Gewicht vermieden werden. Die Innenwölbung kann ein sich insbesondere in Umfangsrichtung erstreckende Vertiefung in dem Versteifungselement sein. Die Innenwölbung kann an einer im Wesentlichen in Axialrichtung verlaufenden Seitenfläche des Versteifungselements angeordnet sein. Die Innenwölbung kann sich bis zu einem Fuß des Versteifungselements erstrecken. Ein Hinterschnitt kann insbesondere in der Innenwölbung ausgebildet sein. Der Hinterschnitt kann bezogen auf die äußere Seitenfläche des Versteifungselements ohne direkten Zugang ausgebildet sein und insbesondere zusätzlich zu der Innenwölbung in der Innenwölbung ausgebildet sein.

In einer besonderen Weiterbildung kann vorgesehen sein, dass die Versteifungselemente in radialer Richtung konisch ausgebildet sind, oder dass die Versteifungselemente senkrecht zu der Axialrichtung einen T-förmig ausgebildeten Querschnitt aufweisen. Insbesondere kann in Umfangsrichtung betrachtet auf beiden Seiten an einem oder mehreren der Versteifungselemente eine seitliche Innenwölbung ausgebildet sein, so dass sich insbesondere eine T-förmige Struktur ergibt. Die Querschnitte der Versteifungselemente können rechteckig, teilelliptisch, konusförmig oder kegelstumpfartig ausgebildet sein.

Besonders bevorzugt kann das Deckband im Bereich einer Vorderkante der Leitschaufeln eine vordere nach radial außen ragende Verbindungsstruktur aufweisen, wobei zumindest eines oder alle der Versteifungselemente in einem axial vorderen Bereich des Deckbandes in axialer Richtung an oder hinter der Verbindungsstruktur zwischen 0% und 50% der axialen Deckbanderstreckung beginnen. Dadurch kann das Leitschaufelsegment vorteilhaft besonders günstig auf Schwingungsmoden abgestimmt werden. Die Versteifungselemente können an unterschiedlichen Punkten hinter der Verbindungsstruktur beginnen. Die Verbindungsstruktur kann zu einer Verbindung mit einem Gehäuse eines Strömungskanals dienen, in dem die Leitschaufeln des Leitschaufelsegments angeordnet sind. Die Verbindungsstruktur kann sich in Umfangsrichtung im Bereich der Vorderkanten der Leitschaufeln entlang des gesamten Deckbandes erstrecken.

Darüber hinaus kann das Deckband im Bereich einer Hinterkante der Leitschaufeln eine hintere nach radial außen ragende Verbindungsstruktur aufweisen, und die Versteifungsstruktur kann in axialer Richtung an oder auf der hinteren Verbindungsstruktur enden. Die hintere Verbindungsstruktur kann sich in Umfangsrichtung im Bereich der Hinterkanten der Leitschaufeln insbesondere entlang des gesamten Deckbandes erstrecken. Die Versteifungselemente können zwischen den Verbindungsstrukturen angeordnet sein.

Ferner kann in einer weiteren Ausführungsform das Deckband im Bereich einer Vorderkante der Leitschaufeln eine vordere nach radial außen ragende Verbindungsstruktur aufweisen, und das Deckband kann im Bereich einer Hinterkante der Leitschaufeln eine hintere nach radial außen ragende Verbindungsstruktur aufweisen, wobei zwischen der vorderen Verbindungsstruktur und der hinteren Verbindungsstruktur eine Nut mit einer maximalen radialen Nuttiefe ausgebildet ist, und wobei eine maximale Höhe der Versteifungselemente in der Nut gemessen von einem Nutgrund aus maximal 100%, insbesondere maximal 50%, bevorzugt 40%, der radialen Nuttiefe entsprechen kann. Die radiale Nuttiefe kann insbesondere an dem Flacheren der beiden Verbindungsstrukturen gemessen werden, besonders bevorzugt an einem radial äußersten, an die Nut angrenzenden Punkt der flacheren Verbindungsstruktur gemessen werden. Dadurch kann das Leitschaufelsegment vorteilhaft zum einen mit einem geringen Gewicht hergestellt werden, und ferner sichergestellt werden, dass die Einbauhöhe des Leitschaufelsegments in dem Außenbereich des Triebwerksgehäuses gering bleibt. Darüber hinaus kann bereits durch Versteifungselemente mit geringen radialen Höhen vorteilhaft eine deutliche Verbesserung der dynamischen Belastungen des Leitschaufelsegments erreicht werden.

Ein weiterer Aspekt der vorliegenden Erfindung betrifft einen Verdichter für ein Flugtriebwerk umfassend ein wie oben beschriebenes Leitschaufelsegment.

Ein noch weiterer Aspekt der vorliegenden Erfindung betrifft ein Flugtriebwerk mit einem wie oben beschriebenen Verdichter und/oder mit einem wie oben beschriebenen Leitschaufelsegment.

Die Erfindung wird bezüglich der nachfolgenden Zeichnungen anhand einiger bevorzugter Ausführungsbeispiele der Erfindung näher erläutert.
- Fig. 1: zeigt eine schematische Darstellung eines Ausführungsbeispiels ein Flugtriebwerks.
- Fig. 2: zeigt ein Ausführungsbeispiel eines erfindungsgemäßen Leitschaufelsegments in einer Draufsicht.
- Fig. 3: zeigt das Ausführungsbeispiel des erfindungsgemäßen Leitschaufelsegments einem Meridianschnitt.
- Fig. 4: zeigt Querschnitte möglicher Ausführungsbeispiele der Versteifungselemente.

In Fig. 1 ist eine als Flugtriebwerk 1 ausgebildete Gasturbine in einem Meridianschnitt schematisch dargestellt. Das Flugtriebwerk 1 weist einen Triebwerkseinlauf 1a auf, aus dem heraus stromabwärts ein Nebenstromkanal 1b und einen als Kernstromkanal 1c dienenden Strömungskanal 1c angeströmt werden. Der Nebenstromkanal 1b dient der Schuberzeugung, der Strömungskanal 1c dient vorwiegend der Energieerzeugung für die Komponenten des Flugtriebwerks 1 und von Kabinensystemen eines Flugzeugs. In dem Strömungskanal 1c sind der Reihe nach in Strömungsrichtung die Hauptkomponenten des Flugtriebwerks 1 angeordnet, nämlich ein Verdichter 2, eine Brennkammer 3 und eine Turbine 4. Das Flugtriebwerk 1 weist ein den Triebwerkseinlauf 1a sowie den Gesamtnebenstromkanal 1b umgebendes Triebwerksaußengehäuse 6 und ein den Gesamtnebenstromkanal 1b und den Strömungskanal 1c separierendes Zwischengehäuse 7 auf, wobei das Zwischengehäuse 7 als Außengehäuse 7 des Strömungskanals 1c dient. In dem Triebwerkseinlass 1a kann ein Fan 5 mit einer oder mehrere Fanstufen zum Ansaugen und ersten Verdichten von Luft vorgesehen angeordnet sein. Der Fan 5, der Verdichter 2 sowie die Turbine 4 sind mittels zumindest einer um eine Triebwerksdrehachse 8a drehenden Welle 8 mechanisch gekoppelt, wobei der Fan 5 und gegebenenfalls auch (nicht dargestellte) vordere Niederdruckverdichterstufen von der schneller laufenden Turbine 4, insbesondere von einer Niederdruckturbine, durch ein Getriebe 9 entkoppelt sein können. Ein Teil der von dem Fan 5 angesaugten und verdichteten Luft strömt in den Strömungskanal 1c, wo sie von dem Verdichter 2 stark komprimiert wird, um in der Brennkammer 3 mit Brennstoff vermischt und gezündet zu werden und schließlich in der Turbine 4 zum Antrieb der zumindest einen Welle 8 zu expandieren.

Die Triebwerksdrehachse 8a dient als Bezugsachse für die Definition einer parallel zu der Triebwerksdrehachse 8a verlaufenden Axialrichtung Ax, einer dazu senkrecht stehenden Radialrichtung R und einer um die Triebwerksdrehachse 8a verlaufenden Umfangsrichtung U.

Der Verdichter 2 weist ein erfindungsgemäßes Leitschaufelsegment 10 auf, das anhand der Fig. 2 und 3 im Folgenden näher beschrieben wird.

Fig. 2 zeigt das Ausführungsbeispiel des erfindungsgemäßen Leitschaufelsegments 10 in einer Draufsicht. Fig. 3 zeigt das Ausführungsbeispiel des erfindungsgemäßen Leitschaufelsegments 10 in einem Schnitt entlang einer Längserstreckung der Versteifungselemente 40 bzw. der Leitschaufeln 20.

Das Leitschaufelsegment 10 umfasst in dem Ausführungsbeispiel sechs Leitschaufeln 20, also eine Mehrzahl von Leitschaufeln 20, die in Umfangsrichtung U nebeneinander in Reihe angeordnet sind. Es können auch mehr oder weniger Leitschaufeln 20 in einem Leitschaufelsegment 10 umfasst sein. An ihrem radialen äußeren Ende sind die Leitschaufeln 20 mit einem Deckband 30 an dessen radialer Innenseite 32 miteinander verbunden. In der Darstellung in Fig. 2 sind die Leitschaufeln 20 verdeckt und ihre sich an einer Innenseite 32 des Deckbands 30 ergebenden Umrisse 21 als Projektion P auf einer in der Fig. 2 gezeigten Außenseite 31 des Deckband 30 aufgetragen. Die Umrisse 21 sind als länglich gestrichelte Linien dargestellt.

In einem Bereich einer Vorderkante 22 der Leitschaufeln 20 ist auf der Außenseite 31 des Deckbandes 30 eine vordere Verbindungsstruktur 33 und in einem Bereich einer Hinterkante 23 der Leitschaufeln 20 ist auf der Außenseite 31 des Deckbandes 30 eine hintere Verbindungsstruktur 34 angeordnet. Die Verbindungsstrukturen 33, 34 dienen zur Verbindung des Leitschaufelsegments 10 mit einem Gehäuse, insbesondere einem Zwischengehäuse 7 des Strömungskanals 1c. Zwischen den Verbindungsstrukturen 33, 34 ist eine Nut 35 ausgebildet, in der Versteifungselemente 40 und die Verbindungselemente in Umfangsrichtung U verbindende Verbindungselement 42 angeordnet sind, um das Deckband 30 zu versteifen und die dynamische Belastung des Leitschaufelsegments 10 zu dämpfen und so zu reduzieren.

Die Versteifungselemente 21 können erfindungsgemäß als Verlängerung der Leitschaufeln 20 gebildet sein und/oder es kann vorgesehen sein, dass eine Kontur der Versteifungselemente 40 auf der Außenseite 31 des Deckbandes 30 innerhalb einer durch ein Band B um die Projektion P der Umrisse 21 der Leitschaufel 20 an einer radialen Innenseite 32 auf die Außenseite 31 des Deckbandes 30 gebildeten Außenkontur A liegt, wobei eine Breite b des Bandes B in Umfangsrichtung U um die Projektion maximal 20% der Dicke d der Projektion P in Umfangsrichtung U betrifft.

Die Bänder B sind jeweils mittels kurzer gestrichelter Linien dargestellt und verlaufen um bzw. in Umfangsrichtung U vor und hinter einem projizierten Umriss 21 einer der Leitschaufeln 20 auf der Außenseite 31 des Deckbandes 30. Ein Band B stellt einen zusätzlichen Bereich dar, in oder über den Teile der Versteifungselemente 40 ragen können und/oder in dem die Teile der Versteifungselemente 40 ausgebildet sind.

Das Deckband 30 kann eine axiale Deckbanderstreckung 30_{E_Ax} in axialer Richtung Ax aufweisen. Die Versteifungselemente 40 können hinter der vorderen Verbindungsstruktur 33 zwischen 0% und 50% der axialen Deckbanderstreckung 30_{E_Ax} beginnen. Mit anderen Worten, die Versteifungselemente 40 können direkt an die vordere Verbindungsstruktur 33 angrenzen oder von ihr beabstandet sein, und zwar zwischen 0% und 50% der axialen Deckbanderstreckung. Ergänzend kann vorgesehen sein, dass die Versteifungselemente 40 vor der hinteren Verbindungsstruktur 34 zwischen 0% und 20% der axialen Deckbanderstreckung beginnen. Die vordere Verbindungsstruktur 33 kann eine in Axialrichtung Ax abfallende Schräge 37 aufweisen, an oder auf der das Versteifungselement 40 mit einem vorderen Ende angeordnet sein kann. Die hintere Verbindungsstruktur 33 kann eine in Axialrichtung Ax ansteigende Schräge 38 aufweisen, an oder auf der das Versteifungselement 40 mit einem hinteren Ende angeordnet sein kann.

Die Versteifungselemente 40 können in Umfangsrichtung U voneinander beabstandet sein, wodurch vorteilhaft weniger Versteifungsmasse auf dem Deckband 30 vorgesehen werden muss. Ein Abstand zwischen benachbarter Versteifungselemente 40 kann dabei einem Abstand benachbarter Leitschaufeln 20 zueinander entsprechen oder ein Abstand zwischen benachbarter Versteifungselemente 40 kann dem Abstand benachbarter Leitschaufeln 20 abzüglich höchstens einer Breite b des Band B entsprechen. Die Versteifungselemente 40 sind wie in den Fig. 2 und 3 gezeigt als Rippen ausgebildet, die insbesondere wulstartig von dem Bereich an der Vorderkante 22 der Leitschaufeln 20 zu dem Bereich an der Hinterkante 23 verlaufen können. Die Form der Versteifungselemente 40 kann dabei auf Basis einer Festigkeitsberechnung, beispielsweise mittels einer Finite-Elemente-Methode oder einer ähnlichen Simulation ermittelt sein und mit einem als Frei-Form ausgebildeten Querschnitt versehen sein, wobei die Frei-Form insbesondere keinem geometrischen Grundelement wie beispielsweise einem Rechteckt, einem Konus, einem Halbkreis oder einer Teilellipse oder einer Kombination dieser Elemente entsprechen muss. Es kann allerdings vorgesehen sein, dass die Versteifungselemente 40 in radialer Richtung R konisch ausgebildet sind, oder dass die Versteifungselemente 40 senkrecht zu der Axialrichtung Ax einen T-förmig ausgebildeten Querschnitt aufweisen. Dieser Querschnitt kann ebenfalls als Frei-Form ausgebildet sein. Die Versteifungselemente 40 sind integral mit dem Deckband 30 verbunden. Um ein Versteifungselement 40 herzustellen kann ein additives Verfahren verwendet werden.

In Umfangsrichtung benachbarte Versteifungselemente 40 können durch ein Verbindungselement 42 verbunden sein, wobei ein Verbindungselement 42 beispielsweise eine zwischen den beiden benachbarten Versteifungselementen 40 verlaufende Rippe oder Wulst ausgebildet sein kann. In dem vorliegenden Ausführungsbeispiel weist das Verbindungselement 42 eine U-förmige Struktur auf. Das Verbindungselement 42 kann insbesondere in oder quasi in Umfangsrichtung U verlaufen. Das Verbindungselement 42, insbesondere in einem in Umfangsrichtung U mittleren Abschnitt, kann sich darüber hinaus quer oder quasi quer zu einer Längserstreckung eines oder beider benachbarter Versteifungselemente 40 erstrecken. Auch die Verbindungselemente 42 können als Frei-Form ausgebildet sein. Es kann dabei vorgesehen sein, dass die Versteifungselemente 40 und die Verbindungselemente 42 eine gemeinsame Versteifungsstruktur 44 auf dem Deckband 30 bilden, insbesondere dass alle Versteifungselemente 40 und alle Verbindungselemente 42 eine einzige gemeinsame Versteifungsstruktur 44 auf dem Deckband 30 bilden.

Wie in Fig. 3 dargestellt ist, kann beispielsweise eine von vorne nach hinten verlaufende Innenwölbung 41 seitlich an dem Versteifungselement 40 ausgebildet sein. Diese Innenwölbung 41 verringert vorteilhaft nicht die Steifigkeit des Versteifungselemente 40 in einem maßgeblichen Umfang, erlaubt es aber weniger Material für das Versteifungselement 40 zu verwenden, was vorteilhaft zu einem geringeren Gewicht führt. Ein Versteifungselement 40 kann zumindest über einen Teil seiner Längserstreckung 40_{E_Ax} die seitliche Innenwölbung 41 aufweisen, wobei insbesondere die Innenwölbung 41 einen Hinterschnitt bilden kann.

Ferner kann, wie in Fig. 3 dargestellt ist, die Nut 35 eine Nuttiefe t aufweisen, wobei eine maximale Höhe h der Versteifungselemente 40 in der Nut 35 gemessen von einem Nutgrund 36 aus maximal 100%, insbesondere maximal 50%, bevorzugt 40%, der radialen Nuttiefe t entsprechen kann. Die maximale Nuttiefe t kann von dem äußersten radialen Punkt der flacheren der beiden Verbindungsstrukturen 33, 34 bis zu dem tiefsten Punkt des Nutgrundes 36 gemessen werden.

In Fig. 4 sind einige beispielhafte Querschnitte der Versteifungselemente 40 auf dem Deckband 30 abgebildet. Ferner sind auch die maximalen Höhen h der entsprechenden Formen aufgetragen, die jeweils geringer sind als die in Fig. 3 gezeigte Nuttiefe t.

In der oberen Reihe sind vier verschiedene Grundformen dargestellt, die einen Querschnitt der Versteifungselemente 40 in axialer Richtung Ax darstellen können. Von links nach rechts sind dies ein Rechteck, eine Halbellipse, insbesondere ein Halbkreis, auf einem Rechteck, ein Dreieck und einen Kegelstumpf.

Dementsprechend können die Querschnitte rechteckig, teilelliptisch, konusförmig oder kegelstumpfartig ausgebildet sein. Die genauen Maße, Verläufe und Längen der Seiten können dabei von diesen Grundformen abweichen und können von Simulation und Berechnungen abhängen.

In der unteren Reihe sind Versteifungselemente 40 mit rechteckförmigen Grundformen abgebildet, die seitliche Innenwölbungen 41 aufweisen. Die erste Darstellung zeigt ein Versteifungselement 40 mit einer rechteckförmigen Grundform und einer mittig angeordneten Innenwölbung 41. Die zweiten Darstellung zeigt ein Versteifungselement 40 mit einer rechteckförmigen Grundform und eine an dem Deckband verlaufenden Innenwölbung 41. Die dritte Darstellung zeigt ein Versteifungselement 40 mit einer rechteckförmigen Grundform und beidseitig verlaufenden Innenwölbungen 41 und bildet so ein Beispiel für einen T-förmigen Querschnitt. Die vierte Darstellung zeigt die Ausführungsform der ersten Darstellung mit einem zusätzlichen Hinterschnitt 43 in der seitlichen Innenwölbung 41 des Versteifungselements 40. Die genauen Maße, Verläufe und Längen der Seiten, der Innenwölbung und des Hinterschnitts können dabei von diesen Grundformen abweichen und können von Simulation und Berechnungen abhängen.

Insgesamt ergibt sich so ein Leitschaufelsegment 10, dessen dynamische Belastung aufgrund der entsprechend zu den Leitschaufeln verlaufenden Versteifungselementen 40 deutlich reduziert und dessen Lebensdauer erhöht ist.

### Bezugszeichenliste

- 1: Flugtriebwerk
- 1a: Einlauf
- 1b: Nebenstromkanal
- 1c: Kernstromkanal
- 2: Verdichter
- 3: Brennkammer
- 4: Turbine
- 5: Fan
- 6: Außengehäuse
- 7: Zwischengehäuse
- 8: Triebwerkswelle
- 8a: Triebwerksachse
- 9: Getriebe

- 10: Leitschaufelsegment

- 20: Leitschaufel
- 21: Umriss
- 22: Vorderkante
- 23: Hinterkante

- 30: Deckband
- 31: Außenseite
- 32: Innenseite
- 33: vordere Verbindungsstruktur
- 34: hintere Verbindungsstruktur
- 35: Nut
- 36: Nutgrund
- 37: absteigende Schräge
- 38: ansteigende Schräge
- 40: Versteifungselement
- 41: Innenwölbung
- 42: Verbindungselement
- 43: Hinterschnitt
- 44: Versteifungsstruktur

- B: Band
- b: Breite des Bandes
- A: Außenkontur des Bandes
- P: Projektion der Umrisse der Leitschaufel
- t: Nuttiefe
- h: Höhe eines Versteifungselements

- Ax: Axialrichtung
- R: Radialrichtung
- U: Umfangsrichtung

## Patentansprüche

1. Leitschaufelsegment (10) für eine Gasturbine, insbesondere ein Flugtriebwerk (1), umfassend
eine Mehrzahl von Leitschaufeln (20),
ein die Mehrzahl von Leitschaufeln (20) verbindendes radial äußeres Deckband (30),
wobei auf einer radialen Außenseite (31) des Deckbands (30) zu dem Deckband (30) integrale und/oder in das Deckband (30) integrierte Versteifungselemente (40) angeordnet sind,
**dadurch gekennzeichnet,**
**dass** die Versteifungselemente (40) in radialer Richtung (R) eine Verlängerung der Leitschaufeln (20) bilden, und/oder
**dass** eine Kontur der Versteifungselemente (40) auf der Außenseite (31) des Deckbandes (30) innerhalb einer durch ein Band (B) um eine Projektion (P) von Umrissen (21) der Leitschaufel (20) an einer radialen Innenseite (32) auf die Außenseite (31) des Deckbandes (30) gebildeten Außenkontur (A) liegt, wobei eine Breite (b) des Bandes (B) in Umfangsrichtung (U) um die Projektion maximal 20% der Dicke (d) der Projektion (P) in Umfangsrichtung (U) betrifft.

2. Leitschaufelsegment nach Anspruch 1, **dadurch gekennzeichnet,**
**dass** die Versteifungselemente (40) in Umfangsrichtung (U) voneinander beabstandet sind.

3. Leitschaufelsegment nach einem der vorangehenden Ansprüche, **dadurch gekennzeichnet,**
**dass** die Versteifungselemente (40) als Rippen und/oder Wulste ausgebildet sind.

4. Leitschaufelsegment nach einem der vorangehenden Ansprüche, **dadurch gekennzeichnet,**
**dass** zwischen zwei benachbarten Versteifungselementen (40) ein die beiden benachbarten Versteifungselemente (40) verbindendes Verbindungselement (42) angeordnet ist und auf einer radialen Außenseite (31) des Deckbands (30) zu dem Deckband (30) integral und/oder in das Deckband (30) integriert ausgebildet ist.

5. Leitschaufelsegment nach Anspruch 4, **dadurch gekennzeichnet,**
**dass** die Versteifungselemente (40) und die Verbindungselemente (42) eine gemeinsame Versteifungsstruktur (44) auf dem Deckband (30) bilden, insbesondere dass alle Versteifungselemente (40) und alle Verbindungselemente (42) eine einzige gemeinsame Versteifungsstruktur (44) auf dem Deckband (30) bilden.

6. Leitschaufelsegment nach einem der vorangehenden Ansprüche, **dadurch gekennzeichnet,**
**dass** die Versteifungselemente (40) zumindest über einen Teil ihrer Längserstreckung (40_{E_Ax}) eine seitliche Innenwölbung (41) aufweisen, insbesondere wobei die Innenwölbung (41) einen Hinterschnitt (43) bilden kann.

7. Leitschaufelsegment nach einem der vorangehenden Ansprüche, **dadurch gekennzeichnet,**
**dass** die Versteifungselemente (40) in radialer Richtung (R) konisch ausgebildet sind, oder
**dass** die Versteifungselemente (40) senkrecht zu der Axialrichtung (Ax) einen T-förmig ausgebildeten Querschnitt aufweisen.

8. Leitschaufelsegment nach einem der vorangehenden Ansprüche, **dadurch gekennzeichnet,**
**dass** das Deckband (30) im Bereich einer Vorderkante (22) der Leitschaufeln (20) eine vordere nach radial außen ragende Verbindungsstruktur (33) aufweist, und
**dass** zumindest eines oder alle der Versteifungselemente (30) in einem axial vorderen Bereich des Deckbandes (30) in axialer Richtung (Ax) an oder hinter der Verbindungsstruktur (33) zwischen 0% und 50% der axialen Deckbanderstreckung (30_{E_Ax}) beginnt.

9. Leitschaufelsegment nach Anspruch 8, **dadurch gekennzeichnet,**
**dass** das Deckband (30) im Bereich einer Hinterkante (23) der Leitschaufeln (20) eine hintere nach radial außen ragende Verbindungsstruktur (33) aufweist, und
**dass** die Versteifungsstruktur (30) in axialer Richtung an oder auf der hinteren Verbindungsstruktur (34) endet.

10. Leitschaufelsegment nach einem der vorangehenden Ansprüche, **dadurch gekennzeichnet,**
**dass** das Deckband (30) im Bereich einer Vorderkante (22) der Leitschaufeln (20) eine vordere nach radial außen ragende Verbindungsstruktur (33) aufweist, dass das Deckband (30) im Bereich einer Hinterkante (23) der Leitschaufeln (20) eine hintere nach radial außen ragende Verbindungsstruktur (33) aufweist, und
wobei zwischen der vorderen Verbindungsstruktur (33) und der hinteren Verbindungsstruktur (34) eine Nut (35) mit einer maximalen radialen Nuttiefe (t) ausgebildet ist, und
wobei eine maximale Höhe (h) der Versteifungselemente (40) in der Nut (35) gemessen von einem Nutgrund (36) aus maximal 100%, insbesondere maximal 50%, bevorzugt 40%, der radialen Nuttiefe (t) entspricht.

11. Verdichter (2) für ein Flugtriebwerk (1) mit einem Leitschaufelsegment nach einem der vorangehenden Ansprüche.

12. Flugtriebwerk (1) mit einem Verdichter (2) nach Anspruch 11 und/oder mit einem Leitschaufelsegment (10) nach einem der Ansprüche 1 bis 10.
